# EUROPÄISCHE PATENTSCHRIFT

(11) **EP 4 017 821 B1**
(45) Veröffentlichungstag und Bekanntmachung des Hinweises auf die Patenterteilung: **02.08.2023**
(21) Anmeldenummer: 20737133.7
(22) Anmeldetag: 03.07.2020
(51) Int. Cl.: B65H 21/00

(54) **BAHNHALTEVORRICHTUNG**
WEB HOLDING DEVICE
DISPOSITIF DE MAINTIEN DE BANDE

(30) Priorität: 20.08.2019 DE 102019122312
(43) Veröffentlichungstag der Anmeldung: 29.06.2022
(73) Patentinhaber: Voith Patent GmbH, 89522 Heidenheim (DE)
(72) Erfinder: HÜTZ, Heinrich, 41352 Korschenbroich (DE)
(74) Vertreter: Voith Patent GmbH - Patentabteilung
(86) Internationale Anmeldenummer: PCT/EP2020/068808
(87) Internationale Veröffentlichungsnummer: WO 2021/032352

(56) Entgegenhaltungen:
- EP-A2- 1 757 547
- WO-A1-2004/079090
- WO-A1-2015/039680
- GB-A- 2 287 242
- JP-A- H03 259 853
- JP-A- S59 207 351
- US-A1- 2016 068 361

## Beschreibung

Die Erfindung betrifft eine Vorrichtung zum Halten einer Faserstoffbahn oder eines Bahnanfangs und/oder Bahnendes einer Faserstoffbahn, insbesondere einer Papier-, Karton- oder Tissuebahn mit wenigstens zwei bezüglich der Faserstoffbahn gegenüberliegenden und quer zur Bahnlaufrichtung verlaufenden Halteelementen, von denen zumindest jeweils eines mittels eines Aktuators senkrecht zur Faserstoffbahn bewegbar gelagert ist.

Die Erfindung betrifft ebenso die Anwendung dieser Vorrichtung sowie ein Verfahren zum Halten einer Faserstoffbahn oder eines Bahnanfangs und/oder Bahnendes einer Faserstoffbahn, insbesondere einer Papier-, Karton- oder Tissuebahn mit dieser Vorrichtung.

Bei Abwickelvorrichtungen für Wickelrollen aus Faserstoffbahnen, insbesondere Papier-, Karton- oder Tissuebahnen, sind Splicevorrichtungen bekannt, die das Ende der auslaufenden Faserstoffbahn mit dem Bahnanfang einer neuen Wickelrolle verbinden. Beim Abwickeln von schweren Papierrollen, die auf durchgehende Metallachsen (Tamboure) aufgewickelt sind und bei einer Bahnbreite von 10 m und mehr ein Gewicht von über 50 t aufweisen können, werden zum Splicen üblicherweise die Abwickelvorrichtung und die nachfolgende Verarbeitungsmaschine stillgesetzt.

Aus der EP 0 462 157-B1 ist eine Vorrichtung bekannt, die eine Einrichtung zum Durchtrennen und Halten der ablaufenden Bahn aufweist. Die Halteeinrichtung für die ablaufende Bahn ist schwenkbar gelagert, um diese gegen eine eingewechselte volle Wickelrolle zu drücken, an deren Bahnanfang ein Klebestreifen angebracht ist. Es wird so eine Verbindung hergestellt, bei der das Ende der auslaufenden Bahn mit dem Bahnanfang der neuen Wicketrolle an der Splicestelle überlappt.

Eine Vorrichtung der gattungsgemäßen Art ist aus DE 43 25 944 Al bekannt. Diese Vorrichtung weist eine Halteeinrichtung zum Halten des Endes der auslaufenden Bahn auf, die feststehend an einer Bahnseite der ablaufenden Bahn angeordnet ist und zwei Halteelemente aufweist, die in Bahnlaufrichtung mit Abstand voneinander angeordnet sind. Eine Bahntransporteinrichtung dient zum Aufnehmen des Bahnanfangs einer vollen Wickelrolle an deren Umfang und zum Transport des Bahnanfangs bis hinter den Bereich der Haltevorrichtung. Zum Durchtrennen der Bahn ist ein Trennmesser in einer Nut der Halteeinrichtung zwischen den beiden Halteelementen angeordnet. An der anderen Bahnseite ist ein auf- und abbewegbarer Streifengeber angeordnet, mit dem sich ein klebender Verbindungsstreifen gegen die Bahnen bewegen lässt.

Bei der Bewegung eines Druckstücks gegen das Halteelement werden die ablaufenden Bahn und der Anfang der neuen Bahn gemeinsam durchgetrennt. Dadurch liegen das neue Bahnende und der neue Bahnanfang unmittelbar nebeneinander und können so lückenlos miteinander verbunden werden.

Eine derartige, als Buttsplice bezeichnete Verbindung ohne Überlappung der beiden Bahnen hat den Vorteil, dass die Verbindungsstelle nicht die doppelte Bahndicke aufweist und auch kein stufenförmiger Absatz (Stoß) an der Splicestelle entsteht. Ein Stoß an der Splicestelle kann in nachfolgenden Verarbeitungsmaschinen zu Störungen führen.

Nachteilig ist, dass dabei die erheblichen Klemmkräfte von Traversen aufgenommen werden, die den Kraftfluss in sehr unvorteilhafter Weise durch die Maschine leiten. Hinzu kommt, dass diese Haltevorrichtungen meist viel Raum beanspruchen und relativ schwer sind.

Die Aufgabe der Erfindung ist es daher eine kompakte und leichte Bahnhaltevorrichtung zu schaffen.

Erfindungsgemäß wurde die Aufgabe dadurch gelöst, dass wenigstens eines der gegenüberliegenden Halteelemente zumindest einen sich am Halteelement abstützenden und auf die Faserstoffbahn gerichteten, steuerbaren Druckkörper aufweist und die gegenüberliegenden Halteelemente magnetische Kraftelemente besitzen, welche diese Halteelemente zusammenziehen.

Das Festklemmen und Halten der Faserstoffbahn basiert überwiegend, vorzugsweise ausschließlich auf der magnetischen Anziehungskraft der gegenüberliegenden Kraftelemente.

Die Wirkung auf die zwischen diesen Halteelementen liegende Faserstoffbahn ist wegen der geringen Dicke der Faserstoffbahn und damit dem geringen Abstand zwischen den Halteelementen mit ihren magnetischen Kraftelementen relativ groß.

Zum Einklemmen der Faserstoffbahn führt der Aktuator das entsprechende Halteelement an die Faserstoffbahn heran. Das Gegeneinanderpressen der gegenüberliegenden Halteelemente zum Festklemmen der Faserstoffbahn übernehmen dann ihre magnetischen Kraftelemente, wobei der Druckkörper keinen Druck zwischen Faserstoffbahn und dem jeweiligen Halteelement erzeugt und vorzugsweise drucklos ist.

Der Kraftfluss verläuft bei dieser Klemmung unmittelbar durch die Faserstoffbahn, so dass keine äußeren Reaktionskräfte auf die umgebenden Bauteile entstehen.

Zum Freigeben der Faserstoffbahn werden zuerst die magnetischen Kraftelemente der gegenüberliegenden Haltelemente über den Druckkörper voneinander wegdrückt bis die magnetische Anziehungskraft zwischen diesen Kraftelementen ausreichend klein ist. Auch hier ergibt sich ein günstiger Kraftfluss.

Anschließend können diese Halteelemente dann mittels Aktuator mit geringer Kraft voneinander wegbewegt werden.

Im Interesse einer leichten und einfachen Konstruktion werden die gegenüberliegenden magnetischen Kraftelemente jeweils von einem Paar von Permanentmagneten oder einem Permanentmagneten und einem magnetisierbaren Gegenelement gebildet.

Liegen sich zwei Permanentmagnete gegenüber, so müssen sie zur Erzeugung einer magnetischen Anziehungskraft derart angeordnet sein, dass sich ungleichnamige Pole gegenüberliegen.

Bei den magnetisierbaren Gegenelementen handelt es sich um ferromagnetische Stoffe wie Eisen oder ferrimagnetische Stoffe, wie Ferrite. Permanentmagnete üben auf diese Stoffe eine Anziehungskraft aus.

In allen Fällen nimmt die magnetische Anziehung mit geringer werdendem Abstand zwischen den magnetischen Kraftelementen überproportional zu.

Um bei einem Halteelement einen sehr einfachen Aufbau, insbesondere in Form einer quer zur Bahnlaufrichtung verlaufenden Leiste aus Stahl zu ermöglichen, sollte das gegenüberliegende Halteelement einen Druckkörper und einen Permanentmagneten als magnetisches Kraftelement besitzen.

Die Aufgabe des Druckkörpers ist es bei Bedarf über einen Druckaufbau den Abstand zwischen Faserstoffbahn und dem jeweiligen Halteelement zu vergrößern. Prinzipiell können dabei elektrische, pneumatische oder hydraulische Stellglieder eingesetzt werden.

Jedoch hat es sich hinsichtlich Druckverteilung über die Bahnbreite als vorteilhaft erwiesen, wenn der Druckkörper als verformbarer und sich quer zur Bahnlaufrichtung erstreckender Druckschlauch ausgebildet ist, dessen Hohlraum mit einem Druckfluid, wie Druckluft oder Wasser beaufschlagbar ist.

Für das Heranführen an und das Wegführen des jeweiligen Halteelementes von der Faserstoffbahn ist es konstruktiv vorteilhaft, wenn das entsprechende Halteelement, insbesondere das mit einem Druckkörper ausgestattete Halteelement an wenigstens einem zur Faserstoffbahn schwenkbaren Hebel befestigt ist.

An diesen Hebel sollte dann auch der Aktuator angreifen.

Zur Erzeugung günstiger Kraftverhältnisse über einen längeren Hebelarm des Druckkörpers sollte dabei das magnetische Kraftelement zwischen dem Druckkörper und der Schwenkachse des Hebels angeordnet sein.

Im Allgemeinen ist es zur Minimierung des Aufwandes von Vorteil, wenn nur ein Haltelement mittels eines Aktuators senkrecht zur Faserstoffbahn bewegbar gelagert ist und dieses vorzugsweise auch den Druckkörper sowie den Permanentmagneten besitzt. Damit kann das gegenüberliegende Halteelement als feststehende Leiste o.ä. ausgebildet werden.

Allerdings kann es auch Anwendungen geben, bei denen es notwendig ist, dass die beiden gegenüberliegenden Halteelemente mittels je eines Aktuators senkrecht zur Faserstoffbahn bewegbar gelagert sind.

Eine einfache Konstruktion ergibt sich, wenn sich zumindest ein, vorzugsweise beide Haltelemente über die gesamte Breite der Faserstoffbahn erstrecken. Dies gilt dann mit Vorteil auch für ihre Druckkörper und magnetischen Kraftelemente.

Jedoch vereinfachen sich Herstellung und Montage der Halteelemente, wenn zumindest auf einer, mit Vorteil auf beiden Seiten der Faserstoffbahn mehrere Halteelemente quer zur Bahnlaufrichtung nebeneinander angeordnet sind.

Um dabei dennoch den Druckkörper, insbesondere den Druckschlauch über die gesamte Bahnbreite ausführen zu können, sollten die benachbarten Haltelemente mit geringem Spiel mechanisch miteinander gekoppelt sein. Dies verhindert Scherkräfte auf den Druckkörper zwischen den benachbarten Halteelementen.

Darüber hinaus erlaubt das Spiel zwischen den gekoppelten Halteelementen aber auch Herstellungstoleranzen und thermische Längenänderungen.

Besonders vorteilhaft ist die Anwendung der Haltevorrichtung zum Verbinden des Bahnendes einer auslaufenden Faserstoffbahn mit dem Bahnanfang einer neuen Wickelrolle beim Abwickeln von Faserstoffbahnen, insbesondere von Papier-, Karton- oder Tissuebahnen.

Insbesondere bei sogenannten Buttsplice-Vorrichtungen werden oft zwei zunächst ungeschnittene Faserstoffbahnen aufeinandergelegt und vor und nach der Splicestelle von einer Vorrichtung gehalten.

Dies bedeutet, dass beidseitig der Faserstoffbahn bzw. der beiden Faserstoffbahnen jeweils zwei, in Bahnlaufrichtung voneinander beabstandete Halteelemente vorhanden sind.

Hierbei hat es sich bezüglich des Kraftflusses als vorteilhaft erwiesen, wenn die Faserstoffbahn zwischen den gegenüberliegenden und/oder den in Bahnlaufrichtung voneinander beabstandeten Halteelementen senkrecht verläuft.

Nachfolgend soll die Erfindung anhand eines Ausführungsbeispiels näher erläutert werden. In der beigefügten Zeichnung zeigen:
Figur 1 bis 3: einen schematischen Querschnitt durch eine Haltevorrichtung in verschiedenen Betriebszuständen;
Figur 4: eine Teilansicht eines Halteelementes und
Figur 5: eine Vergrößerung eines Teilausschnitts von Figur 4.

Die Erfindung eignet sich besonders für Abwickelvorrichtungen für Papierrollen, die auf als Tamboure bezeichnete durchgehende Metallachsen aufgewickelt sind und bei einer Bahnbreite von 10 m und mehr ein Gewicht von über 50 t aufweisen können.

Die Wickelrolle ist dabei mit ihrem Tambour an den beiden Achsenden drehbar gelagert. Die Faserstoffbahn 1 wird von der Wickelrolle abgezogen und zu einer nachfolgend angeordneten Rollenschneid- und -wickelmaschine geführt, wo sie in Einzelbahnen längsgeteilt und zu kleineren Wickelrollen aufgewickelt wird.

Mit Abstand hinter der Abwickelvorrichtung und außerhalb des Durchmesserbereichs einer vollen Wickelrolle ist eine Splicevorrichtung angeordnet, durch die die Faserstoffbahn 1 geführt wird.

Mittels der Splicevorrichtung wird bei einem Wickelrollenwechsel das Ende der auslaufenden Bahn mit dem Bahnanfang einer neuen Wickelrolle stoßfrei, also ohne Überlappung der beiden Bahnen, in einem sogenannten Butt-Splice verbunden.

Die Splicevorrichtung umfasst als wesentlichen Bestandteil eine oder zwei in Bahnlaufrichtung 2 voneinander beabstandete, feststehend angeordnete Bahnhaltevorrichtung mit jeweils mindestens zwei gegenüberliegenden Halteelementen 3,4, zwischen denen die Faserstoffbahn 1 gemäß Figur 1 senkrecht von oben nach unten hindurchgeführt wird.

Als weiteres Element enthält die Splicevorrichtung oft auch eine Bahntransporteinrichtung, mittels der ein Bahnanfang oder ein Bahnende aufgenommen und in den Bereich der Haltevorrichtung transportiert werden kann.

Im Bereich der Bahnhaltevorrichtung ist in der Regel eine bekannte Bahntrenn- und Klebebandauftragseinrichtung angeordnet, welche die Bahnenden zuschneidet und überlappungsfrei miteinander verbindet.

Wenn die Wickelrolle bis auf eine Restrolle abgewickelt ist, wird zunächst der Abwickelvorgang abgebremst. Die stillstehende Faserstoffbahn 1 kann so von der Haltevorrichtung über die Halteelemente 3,4 gemäß Figur 2 festgeklemmt werden.

Die Haltevorrichtung umfasst auf einer Seite ein Halteelement 3 in Form einer sich über die gesamte Breite der Faserstoffbahn 1 erstreckenden Leiste aus Stahl.

Auf der bezüglich Faserstoffbahn 1 gegenüberliegenden Seite befinden sich, wie in Figur 4 angedeutet, mehrere Halteelemente 4, die quer zur Bahnlaufrichtung 2 nebeneinander angeordnet sind. Auch diese kurzen Halteelemente 4 werden von quer zur Bahnlaufrichtung 2 verlaufenden Leisten gebildet.

Während das einfach gestaltete, sich über die gesamte Bahnbreite erstreckende Halteelement 3 feststeht, sind die auf der anderen Seite der Faserstoffbahn 1 nebeneinander angeordneten Halteelemente 4 über schwenkbare Hebel 9 im Wesentlichen senkrecht zur und von der Faserstoffbahn 1 weg bewegbar.

Um diese Bewegung steuern zu können, sind diese Hebel 9 mit je einem steuerbaren Aktuator 5, beispielsweise in Form eines Pneumatikzylinders oder eines Spindelhubelementes gekoppelt.

Für das Festklemmen der Faserstoffbahn 1 zwischen den gegenüberliegenden Halteelemente 3,4 besitzen diese magnetische Kraftelemente 7,8, welche diese Halteelemente 3,4 zusammenziehen.

Während bei dem feststehenden Halteelement 3 das magnetische Kraftelement 7 von der Leiste aus Stahl als magnetisierbaren Gegenelement selbst gebildet wird, trägt das gegenüberliegende, schwenkbare Halteelement 4 mehrere, über die Bahnbreite verteilt angeordnete, magnetische Kraftelemente 8 in Form von Permanentmagneten.

Des Weiteren ist an den schwenkbaren Halteelementen 4 ein quer zur Bahnlaufrichtung 2 verlaufender und sich in über die gesamte Breite der Faserstoffbahn 1 erstreckender steuerbarer Drückkörper 6 befestigt, der sich an den Halteelementen 4 abstützt und in Richtung der Faserstoffbahn 1 einen Pressdruck erzeugen kann.

Hierzu ist der Druckkörper 6 als verformbarer Druckschlauch ausgebildet, dessen Hohlraum mit einem Druckfluid, wie Druckluft oder Wasser beaufschlagbar wird.

Damit dabei zwischen den benachbarten Halteelementen 4 keine Scherkräfte auf den Druckschlauch erzeugt werden, sind die benachbarten Haltelemente 3,4 mit geringem Spiel mechanisch über Mitnehmer 11 entsprechend Figur 4 und 5 miteinander gekoppelt.

Zum Festklemmen der Faserstoffbahn 1, werden die gegenüberliegenden Halteelemente 3,4 gemäß Figur 2 bei drucklosem Druckkörper 6 mittels Aktuatoren 5 zusammengeführt. Das eigentliche Zusammendrücken der Halteelemente 3,4 übernehmen dabei die gegenüberliegenden, sich magnetisch anziehenden Kraftelemente 7,8.

Zum Freigeben der Faserstoffbahn 1 wird zuerst über eine Beaufschlagung des Druckkörper 6 mit einem Druckfluid das magnetische Kraftelement 8 von der Faserstoffbahn 1 und damit auch von dem gegenüberliegenden Haltelemente 3, wie in Figur 3 zu sehen, wegdrückt.

Im Ergebnis verbleibt nur noch eine relativ kleine magnetische Anziehungskraft zwischen den gegenüberliegenden Halteelementen 3,4. Anschließend kann so das schwenkbare Halteelement 4 mittels Aktuator 5 mit geringer Kraft noch weiter von der Faserstoffbahn 1 wegbewegt werden.

Um dabei die Wirksamkeit des Druckkörpers 6 zu optimieren, befindet sich das magnetische Kraftelement 8 zwischen dem Druckkörper 6 und der Schwenkachse 10 des Hebels 9.

## Patentansprüche

1. Vorrichtung zum Halten einer Faserstoffbahn (1) oder eines Bahnanfangs und/oder Bahnendes einer Faserstoffbahn (1), insbesondere einer Papier-, Karton- oder Tissuebahn mit wenigstens zwei bezüglich der Faserstoffbahn (1) gegenüberliegenden und quer zur Bahnlaufrichtung (2) verlaufenden Halteelementen (3,4), von denen zumindest jeweils eines mittels eines Aktuators (5) senkrecht zur Faserstoffbahn (1) bewegbar ist, **dadurch gekennzeichnet,**
**dass** wenigstens eines der gegenüberliegenden Halteelemente (3,4) zumindest einen sich am Halteelement (3,4) abstützenden und auf die Faserstoffbahn (1) gerichteten, steuerbaren Druckkörper (6) aufweist und die gegenüberliegenden Halteelemente (3,4) magnetische Kraftelemente (7,8) besitzen, welche diese Halteelemente (3,4) zusammenziehen.

2. Vorrichtung nach Anspruch 1,
**dadurch gekennzeichnet,**
**dass** die gegenüberliegenden magnetischen Kraftelemente (7,8) jeweils von einem Paar von Permanentmagneten oder einem Permanentmagneten und einem magnetisierbaren Gegenelement gebildet werden.

3. Vorrichtung nach Anspruch 1 oder 2,
**dadurch gekennzeichnet,**
**dass** das Halteelement (3,4) mit dem Druckkörper (6) einen Permanentmagneten als magnetisches Kraftelement (7,8) besitzt.

4. Vorrichtung nach einem der vorhergehenden Ansprüche,
**dadurch gekennzeichnet,**
**dass** der Druckkörper (6) als verformbarer und sich quer zur Bahnlaufrichtung (2) erstreckender Druckschlauch ausgebildet ist, dessen Hohlraum mit einem Druckfluid beaufschlagbar ist.

5. Vorrichtung nach einem der vorherigen Ansprüche,
**dadurch gekennzeichnet,**
**dass** das Halteelement (3,4) mit dem Druckkörper (6) an wenigstens einem zur Faserstoffbahn (1) schwenkbaren Hebel (9) befestigt ist.

6. Vorrichtung nach Anspruch 5,
**dadurch gekennzeichnet,**
**dass** der Hebel (9) mit dem Aktuator (5) gekoppelt ist.

7. Vorrichtung nach Anspruch 5 oder 6,
**dadurch gekennzeichnet,**
**dass** das magnetische Kraftelement (7,8) zwischen dem Druckkörper (6) und der Schwenkachse (10) des Hebels (9) angeordnet ist.

8. Vorrichtung nach einem der vorherigen Ansprüche,
**dadurch gekennzeichnet,**
**dass** die beiden gegenüberliegenden Halteelemente (3,4) mittels je eines Aktuators (5) senkrecht zur Faserstoffbahn (1) bewegbar gelagert sind.

9. Vorrichtung nach einem der Ansprüche 1 bis 7,
**dadurch gekennzeichnet,**
**dass** nur ein Haltelement (3,4) mittels eines Aktuators (5) senkrecht zur Faserstoffbahn (1) bewegbar gelagert ist.

10. Vorrichtung nach einem der vorherigen Ansprüche,
**dadurch gekennzeichnet,**
**dass** sich zumindest ein Haltelement (3,4) über die gesamte Breite der Faserstoffbahn (1) erstreckt.

11. Vorrichtung nach einem der vorherigen Ansprüche,
**dadurch gekennzeichnet,**
**dass** zumindest auf einer Seite der Faserstoffbahn (1) mehrere Halteelemente (3,4) quer zur Bahnlaufrichtung (2) nebeneinander angeordnet sind.

12. Vorrichtung nach Anspruch 11,
**dadurch gekennzeichnet,**
**dass** die benachbarten Haltelemente (3,4) mit Spiel mechanisch miteinander gekoppelt sind.

13. Verfahren zum Halten einer Faserstoffbahn (1) oder eines Bahnanfangs und/oder Bahnendes einer Faserstoffbahn (1), insbesondere einer Papier-, Karton- oder Tissuebahn mit einer Vorrichtung nach einem der vorhergehenden Ansprüche,
**dadurch gekennzeichnet,**
**dass** die gegenüberliegenden Halteelemente (3,4) zum Festklemmen der Faserstoffbahn (1) bei drucklosem Druckkörper (6) mittels Aktuator (5) zusammengeführt werden und zum Freigeben der Faserstoffbahn (1) zuerst der Druckkörper (6) die magnetischen Kraftelemente (7,8) der gegenüberliegenden Haltelemente (3,4) voneinander wegdrückt und anschließend diese Halteelemente (3,4) mittels Aktuator (5) voneinander wegbewegt werden.

14. Anwendung der Vorrichtung nach einem der Ansprüche 1 bis 12 zum Verbinden des Bahnendes einer auslaufenden Faserstoffbahn (1) mit dem Bahnanfang einer neuen Wickelrolle beim Abwickeln von Faserstoffbahnen (1), insbesondere von Papier-, Karton- oder Tissuebahnen.

15. Anwendung nach Anspruch 14,
**dadurch gekennzeichnet,**
**dass** beidseitig der Faserstoffbahn (1) jeweils zwei, in Bahnlaufrichtung (2) voneinander beabstandete Halteelemente (3,4) vorhanden sind.

## Claims

1. Device for holding a fibrous web (1) or a web start and/or web end of a fibrous web (1), in particular a paper, board or tissue web, having at least two holding elements (3, 4) which are located opposite the fibrous web (1) and run transversely with respect to the web running direction (2) and of which at least one in each case can be moved perpendicularly with respect to the fibrous web (1) by means of an actuator (5),
**characterized in**
**that** at least one of the opposite holding elements (3, 4) has at least one controllable pressure body (6) which is supported on the holding element (3, 4) and is directed onto the fibrous web (1), and the opposite holding elements (3, 4) have magnetic force elements (7, 8) which pull these holding elements (3, 4) together.

2. Device according to claim 1,
**characterized in**
**that** the opposite magnetic force elements (7, 8) are each formed by a pair of permanent magnets or a permanent magnet and a magnetizable counter element.

3. Device according to claim 1 or 2,
**characterized in**
**that** the holding element (3, 4) with the pressure body (6) has a permanent magnet as a magnetic force element (7, 8).

4. Device according to any one of the preceding claims,
**characterized in**
**that** the pressure body (6) is designed as a deformable pressure hose extending transversely to the web running direction (2), the cavity of which pressure hose can be acted upon by a pressure fluid.

5. Device according to any of the previous claims,
**characterized in**
**that** the holding element (3, 4) with the pressure body (6) is fastened to at least one lever (9) pivotable towards the fibrous web (1).

6. Device according to claim 5,
**characterized in**
**that** the lever (9) is coupled to the actuator (5).

7. Device according to claim 5 or 6,
**characterized in**
**that** the magnetic force element (7, 8) is arranged between the pressure body (6) and the pivot axis (10) of the lever (9).

8. Device according to any one of the preceding claims,
**characterized in**
**that** the two opposite holding elements (3, 4) are movable mounted so that they can be moved perpendicularly to the fibrous web (1) by means of an actuator (5) each.

9. Device according to any one of claims 1 to 7,
**characterized in**
**that** only one holding element (3, 4) is movable mounted so that it can be moved perpendicularly to the fibrous web (1) by means of an actuator (5).

10. Device according to any of the preceding claims,
**characterized in that**
at least one holding element (3, 4) extends over the entire width of the fibrous web (1).

11. Device according to any of the preceding claims,
**characterized in**
**that** a plurality of holding elements (3, 4) are arranged next to one another transversely to the web running direction (2) at least on one side of the fibrous web (1).

12. Device according to claim 11,
**characterized in**
**that** the adjacent holding elements (3, 4) are mechanically coupled to one another with play.

13. Method for holding a fibrous web (1) or a web start and/or web end of a fibrous web (1), in particular a paper, board or tissue web with a device according to one of the preceding claims, **characterized in**
**that** the opposite holding elements (3, 4) are brought together by means of an actuator (5) to clamp the fibrous web (1) when the pressure body (6) is depressurized, and to release the fibrous web (1), first the pressure body (6) presses the magnetic force elements (7, 8) of the opposite holding elements (3, 4) away from each other and then these holding elements (3, 4) are moved away from each other by means of an actuator (5).

14. Use of the device according to any one of claims 1 to 12 for connecting the web end of an outgoing fibrous web (1) to the web start of a new wound roll when unwinding fibrous webs (1), in particular paper, board or tissue webs.

15. Use according to claim 14,
**characterized in**
**that** on both sides of the fibrous web (1) there are respectively two holding elements (3, 4) spaced apart in the web running direction (2) on each side.

## Revendications

1. Dispositif de fixation d'une bande de fibres (1) ou d'un début et/ou d'une fin d'une bande de fibres (1), en particulier d'une bande de papier, de carton ou de papier tissu, avec au moins deux éléments de fixation (3, 4) opposés relatif à la bande de fibres (1) et s'étendant transversalement à la direction d'avance de la bande (2), dont au moins respectivement un est mobile perpendiculairement à la bande de fibres (1) au moyen d'un actionneur (5), **caractérisé en ce**
**qu'**au moins l'un des éléments de fixation (3, 4) opposés présente au moins un corps de pression (6) contrôlable s'appuyant sur l'élément de fixation (3, 4) et orienté vers la bande de fibres (1) et que les éléments de fixation (3, 4) opposés possèdent des éléments de force magnétiques (7, 8) qui resserrent ces éléments de fixation (3, 4).

2. Dispositif selon la revendication 1,
**caractérisé en ce**
**que** les éléments de force magnétique (7, 8) opposés sont formés chacun par une paire d'aimants permanents ou par un aimant permanent et un contre-élément magnétisable.

3. Dispositif selon la revendication 1 ou 2,
**caractérisé en ce**
**que** l'élément de fixation (3, 4) avec le corps de pression (6) possède un aimant permanent comme élément de force magnétique (7, 8).

4. Dispositif selon l'une quelconque des revendications précédentes,
**caractérisé en ce**
**que** le corps de pression (6) est réalisé sous la forme d'un tuyau de pression déformable et s'étendant transversalement à la direction de défilement de la bande (2), dont l'espace creux peut être alimenté par un fluide sous pression.

5. Dispositif selon l'une quelconque des revendications précédentes,
**caractérisé en ce**
**que** l'élément de fixation (3, 4) est fixé avec le corps de pression (6) sur au moins un levier (9) pouvant pivoter relatif à la bande de fibres (1).

6. Dispositif selon la revendication 5,
**caractérisé en ce**
**que** le levier (9) est couplé à l'actionneur (5).

7. Dispositif selon la revendication 5 ou 6,
**caractérisé en ce**
**que** l'élément de force magnétique (7, 8) est disposé entre le corps de pression (6) et l'axe de pivotement (10) du levier (9).

8. Dispositif selon l'une quelconque des revendications précédentes,
**caractérisé en ce**
**que** les deux éléments de fixation (3, 4) opposés sont montés mobiles perpendiculairement à la bande de fibres (1) au moyen d'un actionneur (5) respectif.

9. Dispositif selon l'une quelconque des revendications 1 à 7,
**caractérisé en ce**
**que** seul un élément de fixation (3, 4) est monté mobile perpendiculairement à la bande de fibres (1) au moyen d'un actionneur (5).

10. Dispositif selon l'une des revendications précédentes,
**caractérisé en ce**
**qu'**au moins un élément de fixation (3, 4) s'étend sur toute la largeur de la bande de fibres (1).

11. Dispositif selon l'une des revendications précédentes,
**caractérisé en ce**
**qu'**au moins sur un côté de la bande de fibres (1), plusieurs éléments de fixation (3, 4) sont disposés les uns à côté des autres transversalement au sens de défilement de la bande (2).

12. Dispositif selon la revendication 11,
**caractérisé en ce**
en ce que les éléments de fixation (3, 4) voisins sont couplés mécaniquement entre eux avec jeu.

13. Procédé de fixation d'une bande de fibres (1) ou d'un début et/ou d'une fin d'une bande de fibres (1), en particulier d'une bande de papier, de carton ou de papier tissu avec un dispositif selon l'une des revendications précédentes, **caractérisé en ce**
**que** les éléments de fixation (3, 4) opposés sont rapprochés au moyen d'un actionneur (5) pour la fixation de la bande de fibres (1) lorsque le corps de pression (6) est sans pression et que, pour libérer la bande de fibres (1), le corps de pression (6) écarte d'abord l'un de l'autre les éléments de force magnétiques (7, 8) des éléments de fixation (3, 4) opposés et que ces éléments de fixation (3, 4) sont ensuite éloignés l'un de l'autre au moyen d'un actionneur (5).

14. Utilisation du dispositif selon l'une des revendications 1 à 12 pour connecter la fin de la bande de fibres consomme (1) avec le début de la bande de fibres (1) d'une nouvelle bobine lors du déroulement, en particulier d'une bande de papier, de carton ou de papier tissu.

15. Utilisation selon la revendication 14,
**caractérisé en ce**
**que** deux éléments de fixation (3, 4) espacés l'un de l'autre dans le sens de défilement de la bande (2) sont respectivement présents des deux côtés de la bande de fibres (1).
